# EUROPÄISCHE PATENTSCHRIFT

(11) **EP 3 750 451 B1**
(45) Veröffentlichungstag und Bekanntmachung des Hinweises auf die Patenterteilung: **10.12.2025**
(21) Anmeldenummer: 20401037.5
(22) Anmeldetag: 10.06.2020
(51) Int. Cl.: A47C 7/28, A47C 7/34, A47C 23/053

(54) **SITZAUFLAGE FÜR SITZMÖBEL ALLER ART**
SEAT SUPPORT FOR SEATING FURNITURE OF ALL KINDS
SUPPORT D'ASSISE POUR MEUBLES DE TOUT TYPE

(30) Priorität: 11.06.2019 DE 202019103259 U
(43) Veröffentlichungstag der Anmeldung: 16.12.2020
(73) Patentinhaber: Liniger, Bernd, 03205 Calau (DE)
(72) Erfinder: Liniger, Bernd, 03205 Calau (DE)
(74) Vertreter: Haschick, Gerald

(56) Entgegenhaltungen:
- EP-A2- 0 201 419
- CN-U- 205 220 455
- DE-A1- 10 317 273
- FR-A- 736 851
- GB-A- 733 490

## Beschreibung

Die Erfindung betrifft eine Sitzauflage für Sitzmöbel aller Art, welche eine Eigenlüftung ohne eine Gebläseeinheit möglich macht, transportabel und leicht zu reinigen sowie einfach adaptierbar ist.

Aus dem Stand der Technik sind verschiedene Sitzauflagen bekannt, welche mit Gebläseeinheiten eine Belüftung oder Hinterlüftung des Sitzes eines Sitzmöbels realisieren. Aus den Dokumenten EP0201419A2 und CN205220455U sind Sitzmöbel bekannt, die für das Verständnis der Erfindung als nützlich angesehen werden können.

Ziel der Erfindung ist es, eine Sitzauflage mit Rückenteil zu kreieren, welche auf einfachste Art und Weise eine Hinterlüftung der Sitzfläche generiert.

Aufgabe der Erfindung ist es, eine Sitzauflage mit Rückenteil für Sitzmöbel aller Art zu schaffen, wobei eine Hinterlüftung der Sitzauflage ohne Gebläseeinheit stattfindet und somit eine ständige Belüftung der Sitzfläche gegeben ist.

Die Aufgabe der Erfindung wird dadurch gelöst, dass der Anspruch 1 mit seinem Unteranspruch realisiert wird.

Dabei wurde eine Sitzauflage mit Rückenteil für Sitzmöbel aller Art geschaffen, welche aus Spiralfedern bekannter Bauart gefertigt ist. Es wird je nach Größe der Sitzfläche eine Sitzauflage aus einzelnen Spiralfedern geflochten, welche ineinander gedreht werden. Nach Eindrehen einer jeweiligen Spiralfeder in die vorherige Spiralfeder wird über einen Haken am jeweiligen Ende einer Spiralfeder eine Einhängung durchgeführt, damit sie sich nicht ausdrehen. Somit sind die miteinander verbundenen Spiralfedern gegen ein Ausdrehen gesichert.

Nachfolgend werden weitere Spiralfedern jeweils um 180 Grad versetzt eingedreht und am Ende mit dem jeweiligen Haken verbunden. Die Hakenform ist insbesondere so ausgestaltet, dass das Ende der Spiralfeder in die Spiralfeder eingebogen ist. Somit entsteht ein Haken einer Verankerung der jeweiligen Spiralfeder miteinander. Die Verhakung der jeweiligen Spiralfedern miteinander hat den Zweck, sich nicht zu verletzen oder hängen zu bleiben.

Es besteht auch die Möglichkeit, dass eine kleine Schlaufe gebildet wird, indem das Ende der Spiralfeder ins Innere der Feder gebogen wird. Es muss entsprechend verhindert werden, dass man hängen bleibt oder sich an den Enden verletzt. Je nach Belastung dieser Sitzauflage ist es aber ratsam, die jeweiligen Haken miteinander zu verbinden oder eine Seilführung eines separaten Seiles durch die entstehenden Ösen auszuführen.

Die erfinderische Lösung besteht darin, dass durch das Ineinanderdrehen von Spiralfedern eine Fläche entsteht, bei der der Körper beim Sitzen nicht die Sitzfläche des Sitzmöbels berührt. Durch diese Nichtberührung ist eine ständige Belüftung der Sitzfläche durch die Sitzauflage und den entstehenden Hohlraum aus dem Spiralfedergeflecht gegeben.

Vorteilhafterweise ist das Material der Spiralfeder aus gehärtetem und rostfreiem Federstahl.

Anhand eines Ausführungsbeispiels wird die Erfindung erläutert.

Dabei zeigen die:
- Figur 1: eine Spiralfeder
- Figur 2: eine Draufsicht Spiralfeder
- Figur 3: eine Seitenansicht Spiralfeder
- Figur 4: ein Geflecht aus Spiralfedern
- Figur 5: eine Halteklammer.

Grundsätzlich kann festgestellt werden, das gemäß Figur 4 ein Geflecht Spiralfedern 5 als Erfindungsgrundlage dienlich ist. Durch dieses Geflecht Spiralfedern 5 in 180 Grad versetzt zu jeder Spiralfeder 1 entsteht eine Sitzauflage 6, welche je nach Größe des Sitzmöbels gestaltet werden kann.

In der Figur 1 ist eine Spiralfeder 1 mit einem oberen und unteren Ende der Spiralfeder A aufgezeigt. Wichtig ist dabei zu beachten, dass am Ende der Spiralfeder 1 ein Spiralfederende 2 zu einem Haken 7 in die Spiralfeder 1 gebogen ausgeführt ist.

In der Figur 2 ist eine Draufsicht Ende 3 der Spiralfeder 1 ersichtlich.

Gemäß Figur 3 ist eine Seitenansicht des Spiralfederendes 2 ausgeführt, woraus ersichtlich ist, dass das Spiralfederende 2 zu einem Haken 7 in die Spiralfeder 1 am oberen und unteren Ende der Spiralfeder A gebogen ist. Das Spiralfederende 2 ist dabei rundlich gegeben. Es entsteht somit ein Haken 7, welcher dazu dient, die jeweiligen Spiralfedern 1 miteinander zu verbinden. Durch diese Verbindung über die Haken 7 der jeweiligen Spiralfedern 1, welche um 180 Grad ineinander verbunden sind, entsteht ein jeweiliges Ende, welches nicht zu Verletzungen und Hängenbleiben mit irgendwelchen Kleidungsstücken führt.

Eine weitere Möglichkeit der Verankerung der jeweiligen Spiralfedern 1, welche ineinander verdreht sind, ist ein Anbringen eines Seiles an den jeweiligen Spiralfederenden 2, welches durch die vorhandene Öse über den Haken 7 und das Spiralfederende 2 geführt wird. Damit wird gewährleistet, dass die Spiralfedern 1 sich um 180 Grad gegeneinander drehen, jedoch nicht ausdrehen können.

Bei der Gestaltung der Seilführung gibt es eigentlich unzählige Möglichkeiten. Man kann das Seil an der ersten und letzten vorhandenen Öse mittels Schlaufe befestigen und durch die anderen Ösen gerade durchziehen oder das Seil durch alle Ösen der Spiralfederenden 2 ziehen und die Seilenden miteinander verbinden. Wichtig ist dabei, dass das Seil durch alle Ösen geführt wird, damit sich diese zwar um 180 Grad drehen können, aber das Ausdrehen verhindert wird. Das Seil besteht vorteilhafterweise aus Polyester.

Aus der Figur 4 ist eine Halteklammer 8 aufgezeigt, welche vorzugsweise zum Anklammern der Sitzauflage 6 an das entsprechende Sitzmöbel dienlich ist. Diese Halteklammer 8 besteht vorteilhafterweise aus einer Einflechtbiegung 9, welche in das Geflecht Spiralfedern 5 eingebracht wird mit einem Knick 11 je nach Größe des Sitzes und einer Sitzhalterung 10, welche unterhalb des Sitzmöbels verankert wird. Diese Halteklammer 8 kann je nach Sitzmöbel von der Größe her variieren.

Vom Grundprinzip her wird die Einflechtbiegung 9 in das Geflecht Spiralfedern 5 am jeweiligen Ende und an bestimmten Stellen eingebracht, und über den Knick 11 wird die Sitzhalterung 10 an dem Sitzmöbel befestigt. Die Maße, welche aus der Figur 4 ersichtlich sind, sind nur als Ausführungsbeispiel zu sehen und können sich je nach Sitzmöbel und Größe der Sitzauflage 6 verändern.

Des Weiteren wird eine erfindugsgemässe Lösung beschrieben, welche eine Sitzauflage mit einem Rückenteil beschreibt.

Herkömmliche Rückensitzauflagen bedecken den Rücken vollflächig so, dass keine Luftzirkulation möglich ist und Feuchtigkeit nicht entweichen kann. Dadurch entsteht ein Schwitzen mit allen unangenehmen Folgeerscheinungen.

Die entwickelte Rückensitzauflage zur Ergänzung der erfinderischen Sitzauflage für den Sitz hat die Aufgabe, durch einen Abstand zwischen Rücken und Sitzlehne Luft zirkulieren zu lassen. Dies wird erreicht durch ein Abstandsgewirk in der Dicke von 8 bis 12 mm.

Das Abstandsgewirk besteht auf der Vorder- und Rückseite aus einem Polyesternetz mit einer Weite von etwa 2 bis 10 mm. Die beiden Seiten sind durch hauchdünne Fäden, sogenannte Polfäden, miteinander verbunden und halten so den Abstand. Die Festigkeit dieser Verbindung ist so hoch, dass sie mit dem Rücken nicht zusammengepresst werden kann und so immer ein konstanter Abstand gewährleistet ist. Bearbeitet wird dieses Material durch Ultraschall-Trennschweißen. Auf der Rückseite zur Lehne hin ist eine spezielle Antirutschbeschichtung aufgebracht. Diese Beschichtung verhindert das Rutschen an der Lehne und benötigt daher keine weiteren Bänder oder Schnüre zur Befestigung am Sitz.

Befestigt wird das Rückenteil durch zwei Bänder, die durch einen Schieber in der Länge einstellbar miteinander verbunden sind, und somit wird das Rückenteil über die Kopfstütze gehängt. Die Bänder sind so lang, dass alle gängigen Typen von Rückenlehnen abgedeckt sind. Das Abstandsgewirk wird durch ein Polyesterband, welches farblich gestaltet werden kann, um den Rand eingefasst und durch Nähen, Kleben oder Schweißen miteinander verbunden. Weiterhin können zwei Teile miteinander verbunden werden. So entsteht eine erfindugsgemässe kombinierte Sitz- und Lehnenfläche.

### Bezugszeichen

- 1: Spiralfeder
- 2: Spiralfederende
- 3: Draufsicht Ende
- 4: Seitenansicht Spiralfederende
- 5: Geflecht Spiralfedern
- 6: Sitzauflage
- 7: Haken
- 8: Halteklammer
- 9: Einflechtbiegung
- 10: Sitzhalterung
- 11: Knick

- A: oberes und unteres Ende der Spiralfeder

## Patentansprüche

1. Sitzauflage mit Rückenteil für Sitzmöbel aller Art zur Hinterlüftung der Sitzfläche ohne Gebläseeinheit, **dadurch gekennzeichnet, dass** ein Geflecht aus Spiralfedern (5) aus einzelnen Spiralfedern (1) je nach Größe des Sitzes als Sitzauflage (6) gegeben ist und dabei die einzelnen Spiralfedern (1) zu 180 Grad zueinander verdreht verbunden sind und als Rückenteil ein Abstandsgewirk mit einer Dicke von 8 mm bis 10 mm aus einem Polyesternetz mit einer rückenseitigen Antirutschbeschichtung gegeben ist.

2. Sitzauflage nach Anspruch 1, **dadurch gekennzeichnet, dass** die Spiralfedern (1) aus gehärtetem und rostfreiem Federstahl bestehen.

## Claims

1. Seat support with back part for seating furniture of all kinds for rear ventilation of the seat surface without a blower unit, **characterised in that** a mesh of spiral springs (5) consisting of individual spiral springs (1) is provided as the seat support (6) depending on the size of the seat and the individual spiral springs (1) are connected twisted at 180 degrees to one another and a spacer fabric with a thickness of 8 mm to 10 mm consisting of a polyester mesh with an anti-slip coating on the back is provided as the back part.

2. Seat support according to claim 1, **characterised in that** the spiral springs (1) are made of hardened and stainless spring steel.

## Revendications

1. Support de siège avec partie dorsale pour sièges de tous types pour l'aération par l'arrière de la surface du siège sans unité de soufflerie, **caractérisé en ce qu'**un treillis de ressorts en spirale (5) composé de ressorts en spirale individuels (1) est donné comme support de siège (6) en fonction de la taille du siège et les ressorts en spirale individuels (1) sont alors reliés en étant tordus à 180 degrés les uns par rapport aux autres et **en ce qu'**un tricot d'écartement d'une épaisseur de 8 mm à 10 mm en filet polyester avec un revêtement antidérapant sur la face arrière.

2. Support de siège selon la revendication 1, **caractérisé en ce que** les ressorts en spirale (1) sont en acier à ressort trempé et inoxydable.
